# EUROPÄISCHE PATENTSCHRIFT

(11) **EP 4 045 189 B1**
(45) Veröffentlichungstag und Bekanntmachung des Hinweises auf die Patenterteilung: **14.02.2024**
(21) Anmeldenummer: 20797407.2
(22) Anmeldetag: 16.10.2020
(51) Int. Cl.: B02C 18/14, B02C 18/16, B02C 18/18, B02C 23/16

(54) **VORRICHTUNG ZUM ZERKLEINERN VON SCHÜTTFÄHIGEM AUFGABEGUT SOWIE VERFAHREN ZUM ÖFFNEN EINER SOLCHEN VORRICHTUNG**
APPARATUS FOR COMMINUTING POURABLE FEEDSTOCK AND METHOD FOR OPENING SUCH AN APPARATUS
APPAREIL DE BROYAGE DE CHARGE D'ALIMENTATION FLUIDE ET PROCÉDÉ D'OUVERTURE D'UN TEL APPAREIL

(30) Priorität: 16.10.2019 DE 102019007192
(43) Veröffentlichungstag der Anmeldung: 24.08.2022
(73) Patentinhaber: Siempelkamp Maschinen- und Anlagenbau GmbH, 47803 Krefeld (DE)
(72) Erfinder: CHRISTMANN, Stefan, 66500 Bödingerhof (DE); KAUB, Christoph, 66482 Zweibrücken (DE)
(74) Vertreter: Kurz, Andreas
(86) Internationale Anmeldenummer: PCT/EP2020/079261
(87) Internationale Veröffentlichungsnummer: WO 2021/074411

(56) Entgegenhaltungen:
- EP-A2- 2 113 305
- WO-A1-2010/005356
- US-A- 4 609 157

## Beschreibung

### Technisches Gebiet

Die Erfindung betrifft eine Vorrichtung zum Zerkleinern von schüttfähigem Aufgabegut gemäß dem Oberbegriff des Patentanspruchs 1 sowie ein Verfahren zum Öffnen einer solchen Vorrichtung gemäß Patentanspruch 12.

Vorrichtungen dieser Art sind dem Gebiet der mechanischen Verfahrenstechnik zuzuordnen und dienen der Umwandlung von Ausgangsstoffen in ein Zwischen- oder Endprodukt vorbestimmter Form und Größe. Ziel des Umwandlungsprozesses ist dabei, ein hinsichtlich Form und Größe innerhalb enger Grenzen einheitliches Produkt zu erzeugen. Dies wird unter anderem dadurch erreicht, dass stromabwärts der Zerkleinerungszone ein Sieb angeordnet ist, dessen Siebdurchgang die Anforderungen an das Produkt innerhalb der vorgegebenen Toleranzen erfüllt.

Der Zerkleinerungsbetrieb bringt es mit sich, dass insbesondere die mit dem Aufgabegut in Kontakt kommenden Teile einem Verschleiß ausgesetzt sind und daher in regelmäßigen Zeitintervallen zu ersetzen sind. Darüber hinaus fallen Reinigungs-, Wartungs- und Reparaturarbeiten an, die alle eine gute Zugänglichkeit zum Inneren der Vorrichtung voraussetzen. Die dadurch bedingten Stillstandzeiten einer Vorrichtung sind zu einem großen Teil mitbestimmend für einen wirtschaftlichen Zerkleinerungsbetrieb. Es liegt daher im Interesse der Betreiber solcher Vorrichtungen, derartige Arbeiten möglichst schnell und gleichzeitig sicher durchführen zu können.

### Stand der Technik

Aus der DE 10 2006 036 738 A1 ist eine Schneidmühle mit einem Rotor bekannt, dessen Rotorwerkzeuge zur Zerkleinerung des Aufgabeguts mit stationär am Mühlengehäuse angeordneten Statorwerkzeugen zusammenwirken. Der Rotor ist über den unteren Umfangsabschnitt von einem Sieb umgeben, während der obere Umfangsabschnitt der Zuführung des Aufgabeguts dient. Unterhalb des Siebs geht das Gehäuse in eine Absaugwanne über, deren trichterförmige Umfangswände das zerkleinerte Gut zum Wannengrund leiten, wo es über eine Absaugleitung im Luftstrom aus der Vorrichtung abgeführt wird. Der Nachteil dieser Vorrichtung ergibt sich aus dem großen Platzbedarf am Betriebsort und der eingeschränkten Zugänglichkeit zum Rotor bzw. zum Sieb.

In der EP 1 371 420 A1 ist ein Schwenkantrieb für ein Sieb beschrieben, der das Sieb mittels hydraulischer Zylinderkolbeneinheiten um eine horizontale Schwenkachse am oberen Längsrand des Siebrahmens nach unten bewegt. Das vereinfacht zwar die Demontage des Siebs, die Schwenkbewegung nach unten erfordert jedoch einen erheblichen Platzbedarf unterhalb des Rotors, so dass derartige Vorrichtung verhältnismäßig hoch bauen. Vor allem unter beengten Raumverhältnissen können die Siebe nicht immer maximal aufgeschwenkt werden, was die Zugänglichkeit zum Rotor erheblich erschwert.

Aus der Druckschrift WO2010005356 ist eine weitere Zerkleinerungsvorrichtung bekannt umfassend ein Sieb mit schwenkbarem Gehäuse.

### Zusammenfassung der Erfindung

Vor diesem Hintergrund besteht die Aufgabe der Erfindung darin, eine optimale Zugänglichkeit zum Inneren der Vorrichtung zu gewährleisten, um Arbeiten am Rotor und Sieb effizient und sicher ausführen zu können.

Diese Aufgabe wird durch eine Vorrichtung mit den Merkmalen des Patentanspruchs 1 und ein Verfahren mit den Merkmalen des Patentanspruchs 12 gelöst.

Vorteilhafte Ausführungsformen ergeben sich aus den Unteransprüchen.

Die Erfindung beruht auf dem Grundgedanken, eine erfindungsgemäße Vorrichtung in zwei Schritten zu öffnen. In einem ersten Schritt wird der Siebhalter um eine erste Schwenkachse verschwenkt, wodurch eine Teilöffnung der Vorrichtung erreicht wird; in einem zweiten Schritt wird der Siebhalter um eine zweite Schwenkachse verschwenkt bis eine Vollöffnung erreicht ist. Die Besonderheit liegt dabei darin, dass die beiden Schwenkachsen quer zueinander verlaufen, wodurch sich kinematischen Verhältnisse einstellen, die eine Anpassung an bestehende Raumverhältnisse durch eine Kombination aus unterschiedlichen Schwenkbewegungen in unterschiedliche Raumrichtungen ermöglichen. Das vorhandene Raumangebot kann auf diese Weise optimal genutzt werden, mit dem Vorteil, dass sich der Siebhalter erfindungsgemäßer Vorrichtungen weiter aufschwenken lässt und damit der Rotor im Inneren der Vorrichtung besser zugänglich ist. Arbeiten an Maschinenteilen im Vorrichtungsinneren können so einfacher, schneller und sorgfältiger ausgeführt werden. Ein weiterer Vorteil der Erfindung besteht darin, dass sich selbst Siebe, die sich über mehr als den halben Rotorumfang erstrecken, ausreichend weit aufschwenken lassen, um dem Personal bei der Erledigung oben genannter Tätigkeiten einen ausreichenden Arbeitsraum zur Verfügung zu stellen.

Die beiden Schwenkbewegungen können gemäß der Erfindung zumindest teilweise gleichzeitig ausgeführt werden. Demgegenüber bevorzugt ist jedoch, wenn der Siebhalter zunächst um die erste Achse und anschließend um die zweite Achse verschwenkt, was den Verfahrensablauf klar strukturiert und damit die Steuerung der Vorrichtung vereinfacht.

Mit dem Vorteil verläuft die erste Schwenkachse parallel zur Rotorachse, so dass das Sieb beim Schwenken des Siebhalters um die erste Schwenkachse gleichmäßig senkrecht zur Rotorachse abgehoben wird, um dadurch mehr Raum für das Schwenken um die zweite Schwenkachse zu schaffen.

Dabei kann die erste Schwenkachse beispielsweise durch zwei voneinander beabstandete Punkte festgelegt sein, die von einem ersten Schwenklager und einem zweiten Schwenklager gebildet werden, die beide am Gehäuse der Schneidmühle befestigt sind vorzugsweise am oberen Messerbalken.

In vorteilhafter Weiterbildung der Erfindung ist vorgesehen, das erste Schwenklager so auszubilden, dass der Siebhalter vom Schwenklager gelöst werden kann. Beispielsweise kann das erste Schwenklager einen zur ersten Schwenkachse koaxialen Lagerzapfen aufweisen, der in eine koaxiale Bohrung im Siebhalter eingreift. Durch axiales Zurückschieben des Lagerzapfens wird das erste Schwenklager entriegelt und der Siebhalter für ein Verschwenken um die zweite Schwenkachse freigegeben.

Das zweite Schwenklager ist bevorzugt dergestalt, dass es sowohl ein Verschwenken des Siebhalters um die erste Schwenkachse als auch zweite Schwenkachse ermöglicht. Es besitzt also mindestens zwei Freiheitsgrade, wodurch aufgrund der damit ermöglichten Doppelfunktion des zweiten Schwenklagers, die Maschinenkonstruktion vereinfacht werden kann. Beispielsweise kann das zweite Schwenkgelenk von einem Kugelgelenk gebildet sein, dessen Kugelkopf in der Flucht der ersten Schwenkachse starr am Gehäuse der Vorrichtung befestigt ist und der mit einer am Siebhalter angeordneten Gelenkpfanne zusammenwirkt.

Auch die zweite Schwenkachse wird vorzugsweise von zwei voneinander beabstandeten Punkten festgelegt, die jeweils von einem Schwenklager gebildet sind, wobei das eine Schwenklager von dem genannten zweiten Schwenklager mit zwei Freiheitsgraden gebildet sein kann und/oder das andere von einem dritten Schwenklager mit ebenfalls zwei oder drei Freiheitsgraden, was im Einzelnen weiter unten näher erläutert wird.

Als besonders vorteilhaft erweist es sich, wenn die zweite Schwenkachse senkrecht ausgerichtet ist, also der Schwerkraft folgend. Dadurch wird verhindert, dass sich der Siebhalter nach dem Lösen vom ersten Schwenklager selbsttätig und unkontrolliert öffnet, was eine Gefahrenquelle für Personal und Vorrichtung darstellte.

Gemäß der Erfindung ist es nicht zwingend, dass die beiden Schwenkachsen senkrecht zueinander stehen; eine senkrechte Anordnung der beiden Schwenkachsen zueinander stellt jedoch eine bevorzugte Ausführungsform dar, da sich auf diese Weise eine erfindungsgemäße Vorrichtung sehr schnell und weit und dabei äußerst präzise öffnen lässt.

In vorteilhafter Weiterbildung der Erfindung sind erste Schwenkachse und zweite Schwenkachse so relativ zueinander angeordnet, dass sie zumindest nach dem Aufschwenken um die erste Schwenkachse und damit mit Erreichen der zweiten Position in einer gemeinsamen Ebene liegen. In dieser Anordnung schneiden sich die erste Schwenkachse und zweite Schwenkachse in einem Punkt, der vorzugsweise mit dem zweiten Schwenklager zusammenfällt. Erst wenn die beiden Schwenkachsen diese relative Position zueinander eingenommen haben, sind die kinematischen Voraussetzungen erfüllt, um den Schwenkvorgang um die zweite Schwenkachse beginnen zu können.

Dieser Umstand kann bei eine weiter bevorzugten Ausführungsform dazu genutzt werden, den Vorgang des Öffnens der Vorrichtung sicherer zu gestalten. Bei dieser Ausführungsform sind in der ersten Position des Siebhalters die erste Schwenkachse und zweite Schwenkachse voneinander beabstandet und bilden demzufolge keinen Schnittpunkt. Im Zuge des Schwenkvorgangs um die erste Schwenkachse wird die zweite Schwenkachse so weit relativ zur ersten Schwenkachse bewegt, bis sich ein gemeinsamer Schnittpunkt ergibt, die beiden Schwenkachsen also in einer gemeinsamen Ebene liegen. Bis zum Eintreten dieses Ereignisses kann der Siebhalter nicht um die zweite Schwenkachse bewegt werden, so dass damit eine selbsttätige Arretierung des Siebhalters erreicht wird, die eine ungewollt vorzeitige Ausführung des Schwenkvorgangs um die zweite Schwenkachse verhindert.

In vorteilhafter Umsetzung dieses Gedankens ist es vorgesehen, die zweite Schwenkachse während des Schwenkvorgangs um die erste Schwenkachse parallel zu verschieben, also translatorisch zu bewegen. Konstruktiv wird das beispielsweise erreicht, indem die zweite Schwenkachse von einem dritten Schwenklager definiert ist, das neben der Schwenkbewegung um die zweite Schwenkachse einen weiteren Freiheitsgrad aufweist, nämlich eine Drehbewegung durch das dritte Schwenklager um eine zur ersten Schwenkachse parallelen Drehachse.

Von Vorteil ist es, wenn das dritte Schwenklager zudem noch als dritten Freiheitsgrad den Ausgleich linearer Verschiebungen in Richtung der zweiten Schwenkachse ermöglicht, um Zwängungen zwischen Schwenkantrieb und Siebhalter zu verhindern. Dieser Vorteil kommt insbesondere bei Linearantrieben zum Tragen, deren angetriebenes Teil wie zum Beispiel eine Schubstange nicht einer Kreisbewegung um die erste Schwenkachse folgt, sondern sich geradlinig bewegt. Linearantriebe sind gemäß der Erfindung bevorzugte Mittel zum Schwenken des Siebhalters um die erste Schwenkachse, da sich mit ihnen die Schwenkbewegung auf einfache Weise äußerst feinfühlig steuern lässt.

Die dem Rotor zugewandte offene Seite des Siebhalters wird nach oben von einem oberen Rand und nach unten von einem unteren Rand begrenzt. In der geschlossenen ersten Position der Vorrichtung schließt der Siebhalter mit seinem oberen, der ersten Schwenkachse bzw. dem oberen Messerbalken zugeordneten Rand, und seinem unteren, dem unteren Messerbalken zugeordneten Rand an das Gehäuse der Vorrichtung an. Der obere Rand und der untere Rand liegen sich dabei annähernd diametral bezüglich der Rotorachse gegenüber, wobei der obere Rand gegenüber dem unteren Rand einen horizontalen Versatz aufweist. Auf diese Weise definieren oberer Rand und unterer Rand zusammen eine Anschlussebene, die gegenüber einer Vertikalen im Winkel α geneigt ist mit dem Vorteil, dass beim Schwenken um die erste Schwenkachse das Eigengewicht des Siebhalters die Schwenkbewegung unterstützt. Vorzugsweise beträgt der Winkel α zwischen 10° und 40°, insbesondere zwischen 20° und 30°.

Vorzugsweise wird der Siebhalter um maximal 30° um die erste Schwenkachse geschwenkt, was den Öffnungswinkel β zwischen Siebhalter und Gehäuse der Vorrichtung ergibt. Die sich dabei einstellenden geometrischen Verhältnisse ermöglichen in den meisten Fällen, mit dem Schwenken um die zweite Achse beginnen zu können. Das Ausmaß der Verschwenkung nach dem ersten Schritt bestimmt zudem die Neigung des Siebhalters nach dem zweiten Schritt. Unter diesem Aspekt sehen weiter bevorzugte Ausführungsformen der Erfindung ein Schwenken des Siebhalters um die erste Schwenkachse bis maximal 40° vor, in Ausnahmefällen bis maximal 60°.

Das Maß der Verschwenkung des Siebhalters um die zweite Schwenkachse ist mitbestimmend für die Zugänglichkeit zum Inneren der Vorrichtung. Um Arbeiten am Rotor und/oder Sieb schnell und sorgfältig ausführen zu können, ist ein Verschwenken um mindestens 90° von Vorteil, vorzugsweise um 90° bis 180°

Weiter ist es bevorzugt, wenn der vertikale Abstand a der oberen Schwenkachse zur Rotorachse etwa dem vertikalen Abstand b der Rotationsachse zum dritten Schwenklager entspricht. Dieses Abstandsverhältnis hat es sich als äußerst günstig beim Aufschwenken des Siebhalters insbesondere um die zweite Schwenkachse erwiesen.

Ohne sich darauf einzuschränken wird die Erfindung nachstehend anhand eines in den Fig. 1 bis 12 dargestellten Ausführungsbeispiels näher erläutert, wobei weitere Merkmale und Vorteile der Erfindung offenbar werden. Gegenstand des Ausführungsbeispiels ist eine Schneidmühle, wobei jedoch Shredder und dergleichen ebenso im Rahmen der Erfindung liegen.

### Kurze Beschreibung der Zeichnungen

Es zeigt
- Fig. 1: eine Schrägansicht auf eine erfindungsgemäße Vorrichtung mit geschlossenem Siebhalter,
- Fig. 2: eine Seitenansicht auf die in Fig. 1 dargestellte Vorrichtung,
- Fig. 3: eine Stirnansicht auf die Fig. 1 dargestellte Vorrichtung,
- Fig. 4: einen Schnitt durch die in Fig. 1 dargestellte Vorrichtung entlang der in Fig. 2 mit A - A gekennzeichneten Ebene,
- Fig. 5: einen Schnitt durch die in Fig. 1 dargestellte Vorrichtung entlang der in Fig. 3 mit B - B gekennzeichneten Ebene,
- Fig. 6: eine Schrägansicht auf die erfindungsgemäße Vorrichtung mit teilgeöffnetem Siebhalter,
- Fig. 7: eine Seitenansicht auf die in Fig. 6 dargestellte Vorrichtung,
- Fig. 8: eine Stirnansicht auf die Fig. 6 dargestellte Vorrichtung,
- Fig. 9: einen Schnitt durch die in Fig. 6 dargestellte Vorrichtung entlang der in Fig. 7 mit C - C gekennzeichneten Ebene,
- Fig. 10: eine Schrägansicht auf die erfindungsgemäße Vorrichtung mit vollständig geöffnetem Siebhalter,
- Fig. 11: eine Seitenansicht auf die in Fig. 10 dargestellte Vorrichtung, und
- Fig. 12: eine Stirnansicht auf die Fig. 10 dargestellte Vorrichtung.

### Beschreibung der Ausführungsformen

Der konstruktive Aufbau einer erfindungsgemäßen Vorrichtung geht aus einer Zusammenschau der Fig. 1 bis 12 hervor. In den Fig. 1 bis 5 ist eine erfindungsgemäße Vorrichtung in Form einer Schneidmühle 1 in betriebsbereitem Zustand gezeigt, also in einer ersten Position mit geschlossenem Siebhalter 2. Um die Schneidmühle 1 für Reparatur-, Wartungs- und Reinigungszwecke zu öffnen, kann der Siebhalter 2 vom Gehäuse 3 in zwei Schritten aufgeschwenkt werden. Die Fig. 6 bis 9 zeigen die teilgeöffnete Schneidmühle 1 in einer zweiten Position in einem Zustand nach Beendigung des ersten Schrittes, die Fig. 10 bis 12 die Schneidmühle 1 in einer dritten Position mit vollständig geöffnetem Siebhalter 2 nach Beendigung des zweiten Schrittes.

Die Schneidmühle 1 besitzt ein Gehäuse 3, das mit seinen Querwänden 4, 4' und Längswänden 5 einen Zerkleinerungsraum 40 umschließt. An den Außenseiten der Querwänden 4, 4' ist jeweils ein Drehlager 41 angeordnet, in denen ein um eine horizontale Rotationsachse 6 rotierender Rotor 7 drehbar gelagert ist. Der Rotor 7 setzt sich im Wesentlichen zusammen aus einer Antriebswelle 8, auf der mehrere Rotorscheiben 9 in axial gestaffelter Anordnung drehfest sitzen. An den Rotorscheiben 9 sind gleichmäßig über den Umfang des Rotors 7 verteilt Rotorwerkzeuge 10, die mit ihren Schneiden einen gemeinsamen Flugkreis beschreiben. Der Rotor 7 wird über einen Motor 22 angetrieben, der über nicht gezeigte Antriebsriemen und eine nicht gezeigte, auf der Antriebswelle 8 sitzende Mehrrillenscheibe die Antriebswelle 8 in Rotation versetzt.

Zur Zufuhr des Aufgabeguts besitzt die Schneidmühle 1 stromaufwärts des Rotors 7 einen trichterförmigen Guteinlauf 13, der in axialer Richtung von den Querwänden 4, 4' begrenzt ist, die in diesem Bereich jeweils mit einem Verschleißblech 21 belegt sind. Zum Rotor 7 hin besitzt der Guteinlauf 13 einen geneigten Boden 42, auf dem das Aufgabegut schwerkraftbedingt zum Rotor 7 rutscht.

Ferner umfasst das Gehäuse 4 zwei massive, zur Rotationsachse 6 achsparallele Messerbalken 11, 11', die die Querwände 4, 4' miteinander verbinden und sich dabei annähernd diametral zur Rotationsachse 6 gegenüberliegen (Fig. 5). Der untere Messerbalken 11' ist gegenüber einer vertikalen Ebene durch die Achse 6 zum Guteinlauf 13 hin versetzt angeordnet, und bildet das untere Ende des Guteinlaufs 13. Der obere Messerbalken 11 ist in entgegengesetzter Richtung über die vertikale Ebene durch die Achse 2 hinaus in Richtung des Siebhalters 2 versetzt angeordnet und bildet das obere Ende des Guteinlaufs 13. Auf diese Weise spannen die Messerbalken 11 und 11' eine Anschlussebene 23 auf, die schräg von unten innen nach oben außen in einem Winkel α von vorzugsweise mehr als 10°, insbesondere mehr als 20° gegenüber einer Vertikalen verläuft. Im vorliegenden Ausführungsbeispiel beträgt der Winkel α etwa 30° (Fig. 5).

An den Messerbalken 11, 11' sind dem Rotor 7 gegenüberliegend obere Statormesser 12 und untere Statormesser 12' mittels Messerhalteplatten und Schrauben auswechselbar befestigt. Die wirksamen Kanten der Statormesser 12, 12' liegen dabei in radialer Richtung den Rotorwerkzeuge 10 gegenüber, mit denen sie zur Zerkleinerung des Aufgabeguts zusammenwirken.

Der dem Guteinlauf 13 abgewandte Umfangsabschnitt des Rotors 7 dient dem Klassieren des zerkleinerten Guts mit Hilfe eines Siebs 14 und dem Auffangen und Ableiten des Siebdurchgangs mittels einer Absaugwanne 16. Sieb 14 und Absaugwanne 16 sind Teil des Siebhalters 2, was nachfolgend näher beschrieben wird.

Das Sieb 14 des Siebhalters 2 erstreckt sich unter Einhaltung eines radialen Spalts über die gesamte axiale Länge des Rotors 7 und über einen Umfangsbereich des Rotors 7, der von den oberen Statormessern 12 und unteren Statormessern 12' begrenzt ist. Im vorliegenden Ausführungsbeispiel erstreckt sich das Sieb 14 über einen Umfangsbereich von mehr als 180°. Gehalten wird das Sieb 14 von mehreren bogenförmigen Rippen 17, die mit ihren Enden am Siebhalter 2 in planparallelen Lotebenen zur Achse 6 befestigt sind und mit ihrem Innenumfang das Sieb 14 in radialer Richtung stützen.

Der Siebhalter 2 umfasst zudem ein zum Rotor 7 hin offenes, haubenartiges Siebhaltergehäuse 15, welches die Rippen 17 und das Sieb 14 aufnimmt und einen dichten Anschluss der Siebhalters 2 an das Gehäuse 3 im Bereich der Anschlussebene 23 ermöglicht. Das Siebhaltergehäuse 15 besitzt zu diesem Zweck zwei die Querwände 4, 4' fortsetzende Stirnwände 18, 18' und einen die Stirnwände 18, 18' verbindende Umfangswand 19. Die Umfangswand 19 bildet im unteren Bereich des Siebhalters 2 einen nach unten offenen Trichter 20 aus, der in eine starr am Siebhaltergehäuse 15 befestigte Absaugwanne 16 mündet.

Zur schwenkbaren Befestigung des Siebshalters 2 an der Schneidmühle 1 ist an der Außenseite der Querwand 4 im Endbereich des oberen Messerbalkens 11 ein erstes Schwenklager 31 angeordnet und an der Außenseite der gegenüberliegenden Querwand 4' im gegenüberliegenden Endbereich des Messerbalkens 11 ein zweites Schwenklager 32, die zusammen eine erste Schwenkachse 25 mit etwa horizontaler Ausrichtung bilden. Der Siebhalter 2 ist mit seinem oberen, zur Achse 6 parallelen Rand in den beiden Schwenklagern 31, 32 schwenkbar gehalten. Dabei ist das erste Schwenklager 31 ver- bzw. entriegelbar, das heißt der Siebhalter 2 kann im ersten Schwenklager 31 vom Gehäuse 3 gelöst werden. Das zweite Schwenklager 32 erlaubt neben dem Schwenken um die erste Schwenkachse 25 auch ein Schwenken um eine zweite Schwenkachse 26, was später im Detail erläutert wird. Beispielsweise besteht das zweite Schwenklager 32 aus einem Lager mit mindestens zwei Freiheitsgraden, insbesondere aus einem Kugelgelenk oder dergleichen. An der Querwand 4 ist zudem eine Verriegelungseinrichtung 24 angeordnet (Fig. 19), die bei geschlossenem Zustand des Siebhalters 2 in der ersten Position diesen sicher mit dem Gehäuse 3 verriegelt.

Um den Siebhalter 2 um die erste Schwenkachse 25 zu schwenken, besitzt die Schneidmühle 1 einen dafür geeigneten Antrieb 27, der im vorliegenden Ausführungsbeispiel eine Linearführung 35 mit zwei voneinander beabstandeten und miteinander fluchtende Führungsrahmen umfasst, die starr an der Außenseite der Querwand 4' des Gehäuses 3 befestigt sind, und eine Schubstange 30, die in den fluchtenden Führungsrahmen verschieblich gelagert ist. Die Längsachse der Schubstange 30 ist dabei horizontal ausgerichtet oder in Richtung des Siebhalters 2 leicht nach unten geneigt.

Mittels einer motorisch oder händisch angetriebenen Gewindespindel 34 ist die Schubstange 30 relativ zum Gehäuse 3 linear verstellbar. Die Gewindespindel 34 ist mit ihrem einen Ende drehbar in einer Halterung am vorderen Ende der Schubstange 30 gehalten und erstreckt sich im Weiteren achsparallel zur Schubstange 30 durch Gewindebohrungen in den Führungsrahmen. Die Schubstange selbst oder der Antrieb für die Schubstange 30 kann auch von einer Zylinderkolbeneinheit oder vergleichbarem gebildet sein.

Die Anlenkung des Linearantriebs 27 am Siebhalter 2 erfolgt über ein drittes Schwenklager 33, das an der Außenseite der Stirnwand 18' des Siebhaltergehäuses 15 im unteren, dem unteren Messerbalken 11' zugewandten Randbereich angeordnet ist. Das dritte Schwenklager 33 liegt also unterhalb des zweiten Schwenklagers 32 bzw. der Rotationsachse 6 und bewegt sich beim Schwenken des Siebhalters 2 auf einer Kreisbahn um die erste Schwenkachse 25.

Das dritte Schwenklager 33 umfasst eine etwa vertikal ausgerichtete Achse 28, deren Enden von den beiden Schenkeln eines U-förmigen Bügels 29 gehalten sind. Die Achse 28 definiert eine zweite etwa vertikale Schwenkachse 26. Die erste Schwenkachse 25 und zweite Schwenkachse 26 verlaufen somit quer zueinander, vorzugsweise etwa senkrecht, und definieren zusammen zwei planparallele Ebenen, die in der geschlossenen ersten Position des Siebhalters 2 einen gegenseitigen Abstand einhalten, der dem Abstand zwischen der ersten Schwenkachse 25 und zweiten Schwenkachse 26 entspricht. Die zweite Schwenkachse 26 und das zweite Schwenklager 32 liegen dabei in einer gemeinsamen Lotebene auf die erste Schwenkachse 25.

Die Befestigung des dritten Schwenklagers 33 am Siebhalter 2 ist derart, dass bei einer Linearbewegung der Schubstange 30 sich das dritte Schwenklager 33 zwar auf einer Kreisbahn um die erste Schwenkachse 25 bewegt, die Achse 28 dabei aber eine translatorische Bewegung ausführt, was einer Parallelverschiebung der zweiten Schwenkachse 26 in Bewegungsrichtung der Schubstange 30 entspricht. Die Achse 28 behält dabei ihre ursprüngliche Ausrichtung bei.

Dies wird ermöglicht, indem das freie Ende der Schubstange 30 zwei vertikal beabstandeten Bohrungen besitzt, welche von der Achse 28 mit Spiel durchsetzt sind, und indem der Bügel 29 mit Achse 28 um eine zur ersten Schwenkachse 25 parallele Drehachse drehbar an der Stirnwand 18' befestigt ist. Die Achse 28 ist auf diese Weise zu jedem Zeitpunkt während der Betätigung des Linearantriebs 27 in vertikaler Ausrichtung gehalten. Gleichzeitig ist eine Relativbewegung zwischen Achse 28 und Schubstange 30 in vertikaler Richtung möglich.

Im Betrieb befindet sich eine erfindungsgemäße Schneidmühle 1 in dem von den Fig. 1 bis 5 wiedergegebenen ersten Position. Der Siebhalter 2 ist bei eingefahrenem Linearantrieb 27 gegen das Gehäuse 3 der Schneidmühle 1 geschwenkt, das er in der Anschlussebene 23 dicht verschließt. Mittels der Verriegelungseinrichtung 24 ist der Siebhalter 2 in dieser Lage verriegelt.

Das Öffnen des Siebhalters 2 erfolgt in zwei Schritten, wobei in einem ersten Schritt eine Schwenkbewegung des Siebhalters 2 um die erste Schwenkachse 25 bewirkt wird. Zu diesem Zweck wird zunächst die Verriegelungseinrichtung 24 gelöst, die Verriegelung des ersten Schwenklagers 31 jedoch belassen. Durch anschließendes Ausfahren des Linearantriebs 27 wird der Siebhalter 2 um die erste Schwenkachse 25 um den Winkel β (Fig. 7) geschwenkt bis die teilgeöffnete zweite Position der Schneidmühle 1 erreicht ist. Diesen Zustand zeigen die Fig. 6 bis 9.

Aufgrund der beschrieben Ausgestaltung des dritten Schwenklagers 33 erfährt die zweite Schwenkachse 26 während des ersten Schritts eine Parallelverschiebung in Richtung der Bewegung des Linearantriebs 27, die solange fortgesetzt wird, bis das zweite Schwenklager 32 in der Flucht der zweiten Schwenkachse 26 liegt. In dieser Position definieren die erste Schwenkachse 31 und zweite Schwenkachse 32 eine gemeinsame Ebene, das heißt das erste Schwenklager 31, das zweite Schwenklager 32 und das dritte Schwenklager 33 liegen in der gemeinsamen Ebene. Erst nach Erreichen dieser zweiten Position ist es möglich, den zweiten Schritt zum Öffnen der Schneidmühle 1 auszuführen. Vor Erreichen der zweiten Position des Siebhalters 2 entfaltet die erfindungsgemäße Kinematik eine Sperrwirkung und verhindert dadurch die vorzeitige Einleitung des zweiten Schritts.

Im zweiten Schritt wird dann das erste Schwenklager 31 gelöst und der Siebhalter 2 von Hand oder maschinell zur Seite um die zweite Schwenkachse 26 aufgeschwenkt. Die zweite Schwenkachse 26 wird während des gesamten zweiten Schritts von dem zweiten Schwenkgelenk 32 und dritten Schwenkgelenk 33 stabilisiert. Durch die vertikale Ausrichtung der zweiten Schwenkachse 26 wird verhindert, dass vom Siebhalter 2 eine Gefahr für das Personal ausgeht, indem der Siebhalter 2 ungewollt verschwenkt. Nach Beendigung des zweiten Schritts ist die Schneidmühle 1 vollständig geöffnet, was die Fig. 10 bis 12 zeigen. Der Öffnungswinkel zwischen Gehäuse 3 und Siebhalter 2 beträgt dabei 90°.

Zum Schließen der Schneidmühle 1 werden die beschriebenen Schritte in umgekehrter Reihenfolge ausgeführt.

## Patentansprüche

1. Vorrichtung zum Zerkleinern von schüttfähigem Aufgabegut
- mit einem einen Zerkleinerungsraum (40) umschließenden Gehäuse (3), in dem ein um eine Rotationsachse (6) rotierender Rotor (7) angeordnet ist, der über seinen Umfang mit Rotorwerkzeugen (10) ausgerüstet ist,
- mit einem Siebhalter (2) mit Sieb (14), das sich entlang eines Umfangsabschnitts des Rotors (7) erstreckt und zur Abtrennung des ausreichend zerkleinerten Guts dient,
- mit einem Guteinlauf (13) zur Beschickung des Rotors (7) mit Aufgabegut, und
- mit einem Gutaustrag zum Abzug des ausreichend zerkleinerten Guts,
- wobei der Siebhalter (2) zum Öffnen des Gehäuses (3) aus einer geschlossenen ersten Position um eine erste Schwenkachse (25) in eine geöffnete zweite Position schwenkbar ist, wobei der Siebhalter (2) zusätzlich um eine zweite Schwenkachse (26) in eine geöffnete dritte Position schwenkbar ist, **dadurch gekennzeichnet, dass** die erste Schwenkachse (25) und zweite Schwenkachse (26) quer zueinander verlaufen.

2. Vorrichtung nach Anspruch 1, **dadurch gekennzeichnet, dass** die erste Schwenkachse (25) und zweite Schwenkachse (26) in einem Winkel von 90° quer zueinander verlaufen.

3. Vorrichtung nach Anspruch 1 oder 2, **dadurch gekennzeichnet, dass** die zweite Schwenkachse (26) vertikal ausgerichtet ist.

4. Vorrichtung nach einem der Ansprüche 1 bis 3, **dadurch gekennzeichnet, dass** die erste Schwenkachse (25) und zweite Schwenkachse (26) in der geöffneten zweiten Position eine gemeinsame Ebene definieren bzw. eine gemeinsamen Schnittpunkt S ausbilden.

5. Vorrichtung nach einem der Ansprüche 1 bis 4, **dadurch gekennzeichnet, dass** die erste Schwenkachse (25) von einem ersten Schwenklager (31) und einem davon beabstandeten zweiten Schwenklager (32) gebildet ist, wobei der Siebhalter (2) lösbar im ersten Schwenklager (31) gehalten ist.

6. Vorrichtung nach einem der Ansprüche 1 bis 5, **dadurch gekennzeichnet, dass** die zweite Schwenkachse (26) von dem zweiten Schwenklager (32) und einem davon beabstandeten dritten Schwenklager (33) gebildet ist, wobei das zweite Schwenklager (32) mindestens zwei Freiheitsgrade besitzt, vorzugsweise von einem Kugelgelenk gebildet ist.

7. Vorrichtung nach einem der Ansprüche 1 bis 6, **dadurch gekennzeichnet, dass** die zweite Schwenkachse (26) von dem zweiten Schwenklager (32) und einem davon beabstandeten dritten Schwenklager (33) gebildet ist, wobei das dritte Schwenklager (33) mindestens zwei Freiheitsgrade besitzt, vorzugsweise mindestens drei Freiheitsgrade.

8. Vorrichtung nach Anspruch 7, **dadurch gekennzeichnet, dass** das dritte Schwenklager eine vertikale Achse (28) besitzt, die vorzugsweise um eine zur ersten Schwenkachse (25) parallelen Drehachse drehbar gelagert ist.

9. Vorrichtung nach einem der Ansprüche 1 bis 8, **dadurch gekennzeichnet, dass** die zweite Schwenkachse (26) von dem zweiten Schwenklager (32) und einem davon beabstandeten dritten Schwenklager (33) gebildet ist, wobei der Abstand a der ersten Schwenkachse (25) von der Rotationsachse (6) etwa dem Abstand b des dritten Schwenklagers (33) vom von der Rotationsachse (6) entspricht.

10. Vorrichtung nach einem der Ansprüche 1 bis 9, **dadurch gekennzeichnet, dass** die Vorrichtung einen Antrieb zum Schwenken des Siebhalters (2) in die geöffnete zweite Position besitzt, vorzugsweise einen Linearantrieb (27), der sich zwischen Gehäuse (3) und Siebhalter (2) erstreckt, vorzugsweise zwischen Gehäuse (3) und drittem Schwenklager (33).

11. Vorrichtung nach einem der Ansprüche 1 bis 10, **dadurch gekennzeichnet, dass** der Siebhalter (2) in einer Anschlussebene (23) an das Gehäuse (3) der Vorrichtung anschließt, wobei die Anschlussebene (23) mit einer Vertikalen einen Winkel α einschließt, der größer als Null ist, vorzugsweise mindestens 10° beträgt.

12. Verfahren zum Öffnen einer Vorrichtung nach einem der Patentansprüche 1 bis 11, wobei in einem ersten Schritt der Siebhalter (2) um die erste Schwenkachse (25) geschwenkt wird bis die geöffnete zweite Position erreicht ist und anschließend in einem zweiten Schritt um die zweite Schwenkachse (26) bis die geöffnete dritte Position erreicht ist, **dadurch gekennzeichnet, dass** zumindest in der geöffneten zweiten Position des Siebhalters (2) die erste Schwenkachse (31) und zweite Schwenkachse (32) einen gemeinsamen Schnittpunkt S ausbilden.

13. Verfahren nach Anspruch 12, **dadurch gekennzeichnet, dass** die zweite Schwenkachse (26) bei der Durchführung des ersten Schrittes translatorisch verschoben wird.

14. Verfahren nach Anspruch 12 oder 13, **dadurch gekennzeichnet, dass** der Siebhalter (2) bei der Durchführung des ersten Schrittes um maximal 60° um die erste Schwenkachse (25) geschwenkt wird, vorzugsweise um maximal 40°, insbesondere um maximal 30°.

15. Verfahren nach einem der Ansprüche 12 bis 13, **dadurch gekennzeichnet, dass** der Siebhalter (2) bei der Durchführung des zweiten Schrittes um mindestens 90° geschwenkt wird und/oder vorzugsweise um maximal 180°.

## Claims

1. Device for comminuting free-flowing feedstock
- comprising a housing (3) surrounding a comminuting chamber (40) in which a rotor (7) rotating about an axis of rotation (6) is arranged, said rotor being equipped with rotor tools (10) over its circumference,
- comprising a screen holder (2) having a screen (14) which extends along a circumferential portion of the rotor (7) and is intended to separate the sufficiently comminuted material,
- comprising a material inlet (13) for loading the rotor (7) with feedstock, and
- comprising a material discharge for taking off the sufficiently comminuted material,
- the screen holder (2) being pivotable from a closed first position about a first pivot axis (25) into an open second position for opening the housing (3), the screen holder (2) additionally being pivotable about a second pivot axis (26) into an open third position, **characterized in that** the first pivot axis (25) and the second pivot axis (26) extend transversely to one another.

2. Device according to claim 1, **characterized in that** the first pivot axis (25) and the second pivot axis (26) extend transversely to one another at an angle of 90°.

3. Device according to claim 1 or 2, **characterized in that** the second pivot axis (26) is oriented vertically.

4. Device according to any of claims 1 to 3, **characterized in that,** in the open second position, the first pivot axis (25) and the second pivot axis (26) define a common plane or form a common intersection point S.

5. Device according to any of claims 1 to 4, **characterized in that** the first pivot axis (25) is formed by a first pivot bearing (31) and a second pivot bearing (32) spaced apart therefrom, the screen holder (2) being detachably held in the first pivot bearing (31).

6. Device according to any of claims 1 to 5, **characterized in that** the second pivot axis (26) is formed by the second pivot bearing (32) and a third pivot bearing (33) spaced apart therefrom, the second pivot bearing (32) having at least two degrees of freedom, preferably provided by a ball joint.

7. Device according to any of claims 1 to 6, **characterized in that** the second pivot axis (26) is formed by the second pivot bearing (32) and a third pivot bearing (33) spaced apart therefrom, the third pivot bearing (33) having at least two degrees of freedom, preferably at least three degrees of freedom.

8. Device according to claim 7, **characterized in that** the third pivot bearing has a vertical axis (28) which is preferably mounted rotatably about an axis of rotation parallel to the first pivot axis (25).

9. Device according to any of claims 1 to 8, **characterized in that** the second pivot axis (26) is formed by the second pivot bearing (32) and a third pivot bearing (33) spaced apart therefrom, the distance a of the first pivot axis (25) from the axis of rotation (6) corresponding approximately to the distance b of the third pivot bearing (33) from the axis of rotation (6).

10. Device according to any of claims 1 to 9, **characterized in that** the device has a drive for pivoting the screen holder (2) into the open second position, preferably a linear drive (27) which extends between the housing (3) and the screen holder (2), preferably between the housing (3) and the third pivot bearing (33).

11. Device according to any of claims 1 to 10, **characterized in that** the screen holder (2) adjoins the housing (3) of the device in a connection plane (23), the connection plane (23) enclosing, with a vertical, an angle α that is greater than zero, preferably at least 10°.

12. Method for opening a device according to any of claims 1 to 11, in a first step the screen holder (2) being pivoted about the first pivot axis (25) until the open second position is reached and then in a second step about the second pivot axis (26) until the open third position is reached, **characterized in that** at least in the opened second position of the screen holder (2), the first pivot axis (31) and the second pivot axis (32) form a common intersection point S.

13. Method according to claim 12, **characterized in that** the second pivot axis (26) is displaced translationally when the first step is carried out.

14. Method according to claim 12 or 13, **characterized in that,** when the first step is carried out, the screen holder (2) is pivoted about the first pivot axis (25) by a maximum of 60°, preferably by a maximum of 40°, in particular by a maximum of 30°.

15. Method according to any of claims 12 to 13, **characterized in that,** when the second step is carried out, the screen holder (2) is pivoted by at least 90° and/or preferably by a maximum of 180°.

## Revendications

1. Dispositif permettant de broyer un matériau de charge en vrac
- comportant un boîtier (3) entourant un espace de broyage (40), dans lequel est disposé un rotor (7) tournant autour d'un axe de rotation (6) et équipé d'outils de rotor (10) sur sa circonférence,
- comportant un support de tamis (2) comportant un tamis (14) qui s'étend le long d'une section circonférentielle du rotor (7) et sert à séparer le matériau suffisamment broyé,
- comportant une entrée de matériau (13) pour le chargement du rotor (7) avec le matériau de charge, et
- comportant une sortie de matériau pour l'évacuation du matériau suffisamment broyé,
- dans lequel, pour l'ouverture du boîtier (3), le support de tamis (2) peut pivoter d'une première position fermée autour d'un premier axe de pivotement (25) vers une deuxième position ouverte, dans lequel le support de tamis (2) peut en outre pivoter autour d'un second axe de pivotement (26) vers une troisième position ouverte, **caractérisé en ce que** le premier axe de pivotement (25) et le second axe de pivotement (26) s'étendent transversalement l'un par rapport à l'autre.

2. Dispositif selon la revendication 1, **caractérisé en ce que** le premier axe de pivotement (25) et le second axe de pivotement (26) s'étendent transversalement l'un par rapport à l'autre selon un angle de 90°.

3. Dispositif selon la revendication 1 ou 2, **caractérisé en ce que** le second axe de pivotement (26) est orienté verticalement.

4. Dispositif selon l'une des revendications 1 à 3, **caractérisé en ce que** le premier axe de pivotement (25) et le second axe de pivotement (26) définissent un plan commun ou forment un point d'intersection S commun dans la deuxième position ouverte.

5. Dispositif selon l'une des revendications 1 à 4, **caractérisé en ce que** le premier axe de pivotement (25) est formé par un premier palier de pivotement (31) et un deuxième palier de pivotement (32) espacé de celui-ci, dans lequel le support de tamis (2) est maintenu de manière amovible dans le premier palier de pivotement (31).

6. Dispositif selon l'une des revendications 1 à 5, **caractérisé en ce que** le second axe de pivotement (26) est formé par le deuxième palier de pivotement (32) et un troisième palier de pivotement (33) espacé de celui-ci, dans lequel le deuxième palier de pivotement (32) possède au moins deux degrés de liberté, de préférence est formé par une articulation sphérique.

7. Dispositif selon l'une des revendications 1 à 6, **caractérisé en ce que** le second axe de pivotement (26) est formé par le deuxième palier de pivotement (32) et un troisième palier de pivotement (33) espacé de celui-ci, dans lequel le troisième palier de pivotement (33) possède au moins deux degrés de liberté, de préférence au moins trois degrés de liberté.

8. Dispositif selon la revendication 7, **caractérisé en ce que** le troisième palier de pivotement possède un axe vertical (28) qui est monté de manière à pouvoir tourner de préférence autour d'un axe de rotation parallèle au premier axe de pivotement (25).

9. Dispositif selon l'une des revendications 1 à 8, **caractérisé en ce que** le second axe de pivotement (26) est formé par le deuxième palier de pivotement (32) et un troisième palier de pivotement (33) espacé de celui-ci, dans lequel la distance a entre le premier axe de pivotement (25) et l'axe de rotation (6) correspond approximativement à la distance b entre le troisième palier de pivotement (33) et l'axe de rotation (6).

10. Dispositif selon l'une des revendications 1 à 9, **caractérisé en ce que** le dispositif possède un entraînement permettant de faire pivoter le support de tamis (2) dans la deuxième position ouverte, de préférence un entraînement linéaire (27) qui s'étend entre le boîtier (3) et le support de tamis (2), de préférence entre le boîtier (3) et le troisième palier de pivotement (33).

11. Dispositif selon l'une des revendications 1 à 10, **caractérisé en ce que** le support de tamis (2) se raccorde dans un plan de raccordement (23) au boîtier (3) du dispositif, dans lequel le plan de raccordement (23) forme avec une verticale un angle α supérieur à zéro, de préférence d'au moins 10°.

12. Procédé permettant l'ouverture d'un dispositif selon l'une des revendications de brevet 1 à 11, dans lequel, dans une première étape, le support de tamis (2) est pivoté autour du premier axe de pivotement (25) jusqu'à ce que la deuxième position ouverte soit atteinte, puis, dans une seconde étape, est pivoté autour du second axe de pivotement (26) jusqu'à ce que la troisième position ouverte soit atteinte, **caractérisé en ce que** au moins dans la deuxième position ouverte du support de tamis (2), le premier axe de pivotement (31) et le second axe de pivotement (32) forment un point d'intersection S commun.

13. Procédé selon la revendication 12, **caractérisé en ce que** le second axe de pivotement (26) est déplacé en translation lors de l'exécution de la première étape.

14. Procédé selon la revendication 12 ou 13, **caractérisé en ce que,** lors de l'exécution de la première étape, le support de tamis (2) est pivoté d'au maximum 60° autour du premier axe de pivotement (25), de préférence d'au maximum 40°, en particulier d'au maximum 30°.

15. Procédé selon l'une des revendications 12 à 13, **caractérisé en ce que,** lors de l'exécution de la seconde étape, le support de tamis (2) est pivoté d'au moins 90° et/ou de préférence d'au maximum 180°.
